# EUROPÄISCHE PATENTSCHRIFT

(11) **EP 3 261 106 B1**
(45) Veröffentlichungstag und Bekanntmachung des Hinweises auf die Patenterteilung: **31.07.2019**
(21) Anmeldenummer: 17175237.1
(22) Anmeldetag: 09.06.2017
(51) Int. Cl.: H01H 3/14

(54) **EINKLEMMSCHUTZ-SYSTEM ZUM ANBRINGEN AN EINEM FAHRZEUGTEIL**
SYSTEM FOR THE PREVENTION OF PINCHED FINGERS FOR APPLYING ON A VEHICLE PART
SYSTÈME DE PROTECTION CONTRE LE PINCEMENT À INSTALLER SUR UNE PARTIE DE VÉHICULE

(30) Priorität: 21.06.2016 DE 102016111322
(43) Veröffentlichungstag der Anmeldung: 27.12.2017
(73) Patentinhaber: Cooper Standard GmbH, 88131 Lindau (DE)
(72) Erfinder: Braun, Christian, 88356 Ostrach (DE); Barrenscheen, Ulf, 88279 Amtzell (DE)
(74) Vertreter: Witte, Weller & Partner Patentanwälte mbB

(56) Entgegenhaltungen:
- EP-A1- 1 953 569
- DE-A1- 4 429 325
- DE-U1- 29 921 958

## Beschreibung

Die vorliegende Erfindung betrifft ein Einklemmschutz-System zum Anbringen an einem Fahrzeugteil mit einer Trägereinrichtung, die ein erstes starres und ein zweites weiches Trägerelement aufweist, wobei - im eingebauten Zustand - die Trägereinrichtung eine Befestigungsseite, die dem Fahrzeugteil zugewandt ist und eine gegenüberliegende Sichtseite aufweist, und einer Sensoreinrichtung zur Erfassung einer auf die Sichtseite der Trägereinrichtung aufgebrachten Einklemmkraft.

Einklemmschutz-Systeme sind allgemein bekannt. Sie werden beispielsweise im Bereich von Verschließelementen von Kraftfahrzeugen, beispielsweise im Bereich einer elektrisch angetriebenen Schiebetür oder bei elektrisch angetriebenen Fenstern und Heckklappen, sowie Schiebedächern zur Anwendung. Die Sensoreinrichtung ist dabei Teil einer Sicherung gegen ein Einklemmen von Gegenständen oder Körperteilen beim Schließvorgang der Verschließelemente. Aus der Druckschrift DE 10 2013 104 967 A1 ist beispielsweise ein Einklemmschutz-System mit einer Sicherheitssensorleiste bekannt. Ein weiteres Einklemmschutz-System ist aus der DE-A-4429325 bekannt.

Bei den bisherigen Systemen liegt die Sensoreinrichtung aus funktionaler Sicht zwangsläufig im Sichtbereich des Nutzers eines Fahrzeugs, da die Sensoreinrichtung durch die direkte Berührung des vom Einklemmen zu schützenden Objekts aktiviert wird. Die Kontur der Sensoreinrichtung hebt sich hierbei stark von der der Trägereinrichtung ab und mindert somit die optische Anmutung des gesamten Systems. Die Glanzgradunterschiede beispielsweise zwischen der Sensoreinrichtung und der beispielsweise genarbten Oberfläche der Trägereinrichtung tragen zusätzlich zu einer schlechteren Optik bei.

Vor diesem Hintergrund besteht eine Aufgabe der vorliegenden Erfindung darin, das Einklemmschutz-System der vorgenannten Art so weiterzubilden, dass eine größere Flexibilität bei der Ausgestaltung der sichtbaren Flächen möglich ist, ohne die Funktion der Sensoreinrichtung zu beinträchtigen.

Diese Aufgabe wird von dem Einklemmschutz-System nach Anspruch 1 gelöst.

D.h. mit anderen Worten, dass die Sensoreinrichtung nicht mehr im Sichtbereich des Einklemmschutz-Systems liegt, sondern auf der Befestigungsseite, d.h. jenem Bereich, der dem Fahrzeugteil bzw. Karosserieteil zugewandt ist. Die Sensoreinrichtung wird dabei über den Betätigungsabschnitt eines der beiden Trägerelemente aktiviert, vergleichbar einem Hebel, der auf die Sensoreinrichtung drückt. Durch die schwenkbare Verbindung zwischen den beiden starren Trägerelementen kann eines sich bei Einwirkung einer Einklemmkraft in Richtung der Kraft bewegen während gleichzeitig dann der Betätigungsabschnitt sich in entgegengesetzter Richtung bewegt und auf die Sensoreinrichtung einwirkt. Das starre Trägerelement wirkt folglich zur Kraftumlenkung, um die Sensoreinrichtung von der Unterseite zu betätigen und andererseits als Kraftübersetzungsmittel, so dass auch kleinere Einklemmkräfte beispielsweise erfasst werden können.

D.h., dass das erfindungsgemäße Einklemmschutz-System eine optische Verbesserung des Gesamtprodukts zulässt und andererseits durch den Hebeleffekt die Einklemmkraft verringert werden kann. Darüber hinaus ist durch die Positionierung der Sensoreinrichtung unterhalb der Trägereinrichtung, d.h. auf der Befestigungsseite die Sensoreinrichtung vor äußeren mechanischen Einflüssen und Beschädigungen geschützt.

Bei einer bevorzugten Weiterbildung ist die Trägereinrichtung als Profilteil ausgebildet, dessen Querschnitt in Längsrichtung gleich ist.

Der Vorteil liegt in einer sehr einfachen Fertigung der Trägereinrichtung.

Bei einer bevorzugten Weiterbildung überdeckt das zweite weiche Trägerelement die Sichtseite der Trägereinrichtung zumindest teilweise, vorzugsweise vollständig.

Der Vorteil dieser Lösung besteht darin, dass die sichtbare Oberfläche einheitlich ausgestaltet werden kann, wobei durch eine geeignete Materialwahl des weichen Trägerelements eine hohe Flexibilität vorhanden ist.

Bei einer bevorzugten Weiterbildung ist die Sensoreinrichtung ausgebildet, eine Einklemmkraft durch Verformung zu erfassen, die durch den Betätigungsabschnitt eines der beiden starren Trägerelemente bewirkt wird.

Bei einer bevorzugten Weiterbildung weist das zweite weiche Trägerelement einen Bereich reduzierter Materialdicke zwischen den beiden starren Trägerelementen auf, um ein Scharnier für eine Schwenkbewegung zu bilden. Vorzugsweise ist dieser Bereich reduzierter Materialdicke als ein an der Befestigungsseite liegender V-förmiger Einschnitt ausgebildet.

D.h. mit anderen Worten, dass durch die reduzierte Materialdicke eine definierte Beweglichkeit hergestellt wird, die es den beiden starren Trägerelementen erlaubt, eine Schwenkbewegung zueinander aufzuführen, wobei die Schwenkachse definiert im Bereich des V-förmigen Einschnitts liegt.

Bei einer bevorzugten Weiterbildung weist das erste starre Trägerelement einen an der Befestigungsseite liegenden Verbindungsabschnitt auf, der mit einem oder mehreren Befestigungsclips zur Befestigung am Fahrzeugteil zusammenwirkt.

Dadurch ist eine sehr einfache Montage am Fahrzeugteil bzw. Karosserieteil über übliche Befestigungsclips möglich.

Bei einer bevorzugten Weiterbildung ist die Sensoreinrichtung an der Befestigungsseite des ersten starren Trägerelements vorgesehen. Weiter bevorzugt ist der Betätigungsabschnitt am dritten starren Trägerelement vorgesehen.

Bei dieser Alternative ist die Sensoreinrichtung also ortsfest gegenüber dem Karosserieteil während sich der Betätigungsabschnitt am dritten starren Trägerelement bewegt, wenn eine Einklemmkraft wirkt.

Bei einer alternativen Ausgestaltung kann der Betätigungsabschnitt am ersten starren Trägerelement vorgesehen sein und die Sensoreinrichtung am dritten starren Trägerelement, so dass damit der Betätigungsabschnitt sich gegenüber dem Fahrzeugteil nicht bewegt und die Sensoreinrichtung auf den Betätigungsabschnitt beim Einwirken einer Klemmkraft gedrückt wird.

Bei einer bevorzugten Weiterbildung ist das dritte starre Trägerelement im Querschnitt gesehen (die Schnittebene liegt dabei rechtwinklig zur Längsachse des Trägerelements bzw. der Trägereinrichtung) einen konkaven nach oben gerichteten Abschnitt aufweist und sich daran bspw. ein konkaver nach unten gerichteter Abschnitt, der den Betätigungsabschnitt umfasst.

Diese Ausgestaltung des dritten starren Trägerelements hat sich als besonders vorteilhaft herausgestellt.

Bei einer bevorzugten Weiterbildung umfassen die beiden starren Trägerelemente als Material Polypropylen (PP). Weiter bevorzugt umfasst das zweite weiche Trägerelement als Material ein thermoplastisches Elastomer (TPE). PP als Material besitzt die erforderliche Festigkeit, um ein starres Element zu formen, während TPE eine gewisse Elastizität besitzt, die ein Biegen zur Erzielung einer Schwenkbewegung zulässt.

Bei einer bevorzugten Weiterbildung ist die Sensoreinrichtung als längliche Sensorleiste ausgebildet, die sich entlang der Trägereinrichtung erstreckt.

Der Vorteil dieser Ausgestaltung ist darin zu sehen, dass ein großer Erfassungsbereich ermöglicht wird.

Das vorgenannte Einklemmschutz-System ist besonders vorteilhaft bei motorbetriebenen Heckklappen einsetzbar, wobei das Einklemmschutz-System bevorzugt an der angetriebenen Heckklappe angeordnet ist.

Alternativ ist es selbstverständlich auch möglich, das Einklemmschutz-System an der Fahrzeugkarosserie anzubringen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Weitere Vorteile und Ausgestaltungen der Erfindung ergeben sich aus der Beschreibung und der beiliegenden Zeichnung. Dabei zeigen:
- Fig. 1: eine schematische Schnittansicht eines Einklemmschutz-Systems im eingebauten Zustand;
- Fig. 2: das in Fig. 1 gezeigte Einklemmschutz-System mit einer alternativen Sensoreinrichtung;
- Fig. 3: eine schematische Schnittansicht eines modifizierten Einklemmschutz-Systems; und
- Fig. 4: eine schematische Darstellung eines Kraftfahrzeugs im Bereich der Heckklappe mit eingebautem Einklemmschutz-System.

Die in der nachfolgenden Beschreibung erläuterten beispielhaften Einklemmschutz-Systeme können bspw. im Bereich von Verschließelementen an Kraftfahrzeugen eingesetzt werden, um Hindernisse beim Schließen der Verschließelemente zu erkennen. Besonders bevorzugt können die nachfolgend beschriebenen Einklemmschutz-Systeme bei Heckklappen von Fahrzeugen eingesetzt werden.

In Fig. 1 ist ein Einklemmschutz-System schematisch in einer Schnittansicht dargestellt und mit dem Bezugszeichen 10 gekennzeichnet. Der Schnitt liegt dabei senkrecht zur Längsrichtung (Z-Richtung) des Einklemmschutz-Systems.

Das Einklemmschutz-System 10 weist im Wesentlichen zwei Hauptkomponenten auf, nämlich einerseits eine Trägereinrichtung, die mit dem Bezugszeichen 12 gekennzeichnet ist und andererseits eine Sensoreinrichtung, die mit dem Bezugszeichen 14 gekennzeichnet ist. Die Sensoreinrichtung 14 wird von der Trägereinrichtung 12 getragen.

Das Einklemmschutz-System 10 ist in Fig. 1 im eingebauten Zustand dargestellt, d.h., dass es an einem Fahrzeug bzw. Karosserieteil 16 mittels eines Befestigungsclips 18 befestigt ist. Da sich das Einklemmschutz-System 10 in Längsrichtung (Z-Achse) erstreckt, können mehrere solcher Befestigungsclips vorgesehen sein, um eine sichere Befestigung am Fahrzeugteil zu gewährleisten.

Die Trägereinrichtung 12 weist ein erstes Trägerelement 20 auf, das aus einem festen bzw. starren Material, wie beispielsweise Polypropylen (PP) gefertigt ist. Fest bedeutet in diesem Zusammenhang, das sich das Material bei normalem Gebrauch nicht verbiegt. Bei der dargestellten Ausführungsform in Fig. 1 übernimmt dieses erste Trägerelement 20 die Verbindung mit den Befestigungsclips. Auf die genaue Ausgestaltung dieser Verbindung kommt es bei der vorliegenden Ausführungsform nicht an, so dass hier die üblichen Verbindungen eingesetzt werden können.

Die Trägereinrichtung 12 umfasst ein weiteres starres Trägerelement 22, das (in X-Richtung) versetzt zu dem ersten Trägerelement angeordnet ist. Die beiden starren Trägerelemente 20, 22 sind nicht unmittelbar miteinander verbunden.

Die Verbindung zu einer einheitlichen integralen Struktur übernimmt ein weiches Trägerelement, das mit dem Bezugszeichen 24 gekennzeichnet ist. Weich bedeutet in diesem Zusammenhang, dass sich das Material im Gebrauch elastisch biegen kann. Dieses weiche Trägerelement, das bevorzugt aus einem thermoplastischen Elastomer (TPE) hergestellt ist, überdeckt in X-Richtung, sowie in Z-Richtung, gesehen die beiden starren Trägerelemente 20, 22 vollständig. In X-Richtung gesehen erstreckt sich das weiche Trägerelement 24 über die starren Trägerelemente 20, 22 hinaus, so dass sich an beiden Enden (in X-Richtung gesehen) Lippen 26 bilden. Diese beiden Lippen 26 sollen im eingebauten Zustand an dem Karosserieteil bzw. Fahrzeugteil 16 anliegen und abdichtend wirken.

Wie sich aus Fig. 1 gut ergibt, sind die beiden starren Trägerelemente 20, 22 an der Unterseite des weichen Trägerelements 24 angebracht bzw. mit dieser verbunden. Die Trägereinrichtung 12 mit den Trägerelementen 20, 22, 24 kann bevorzugt in einem einheitlichen Herstellungsprozess, bspw. einem Spritzgußverfahren hergestellt werden. Die mit dem Bezugszeichen 28 gekennzeichnete Unterseite des weichen Trägerelements 24 ist dem Fahrzeugteil 16 zugewandt. Diese Seite wird nachfolgend auch als Befestigungsseite bezeichnet, während die gegenüberliegende Seite als Sichtseite 30 bezeichnet wird, da sie von außen und damit für den Benutzer des Fahrzeugs sichtbar ist.

Da die beiden starren Trägerelemente 20, 22 in X-Richtung versetzt zueinander liegen, ergibt sich ein Bereich 32 zwischen den beiden starren Trägerelementen 20, 22, der nur von dem weichen Trägerelement 24 überspannt wird. In diesem Bereich 32 ist an der Befestigungsseite 28 des weichen Trägerelements 24 ein Einschnitt 34 vorgesehen, der bevorzugt V-förmig ausgebildet ist. Dieser Einschnitt 34 führt zu einer Materialverdünnung an dieser Stelle, so dass das weiche Trägerelement 24 flexibler im Hinblick auf eine Bewegung um eine Achse in Z-Richtung wird. Mit anderen Worten dient der Einschnitt 34 zur Ausbildung eines Scharniers 36.

Mit Hilfe dieses Scharniers 36 ist eine Relativbewegung des weiteren starren Trägerelements 22 gegenüber dem ersten Trägerelement 20 möglich. Insbesondere ist eine Schwenkbewegung des weiteren Trägerelement 22 um die Z-Achse im Bereich des Scharniers 36 relativ zu dem ersten starren Trägerelement 20 möglich.

An der dem Fahrzeugteil 16 zugewandten Seite (Befestigungsseite) des ersten starren Trägerelements 20 ist die Sensoreinrichtung 14 angebracht, bevorzugt in der Nähe des Scharniers 36. Die Sensoreinrichtung 14 ist damit ortsfest zu dem Fahrzeugteil 16 angeordnet. Eine relative Bewegung gegenüber dem Fahrzeugteil 16 ist durch die feste Verbindung des ersten starren Trägerelements 20 über den Befestigungsclip 18 mit dem Fahrzeugteil 16 nicht möglich. Durch die Anordnung der Sensoreinrichtung auf der Befestigungsseite ist die Sensoreinrichtung 14 von außen nicht sichtbar.

Aus der Fig. 1 ist ebenfalls zu erkennen, dass die Sensoreinrichtung 14 in X-Richtung deutlich versetzt zu jenem Ort ist, an dem eine Einklemmkraft einwirkt. Dieser Bereich ist in der Fig. 1 mit einem Pfeil F gekennzeichnet. Dieser Bereich liegt am, in X-Richtung gesehen, äußeren Ende der Trägereinrichtung 12.

Da die Sensoreinrichtung 14 die Einklemmkraft durch Verformung erfasst, ist es erforderlich, dass die Einklemmkraft F auf die Sensoreinrichtung 14 übertragen wird. Hierfür ist das weitere starre Trägerelement 22 mit einem hebelartigen Betätigungsabschnitt 40 versehen, der in Y-Richtung versetzt, d.h. beabstandet zu dem weichen Trägerelement 24 verläuft und sich in X-Richtung über den Bereich 32, in dem das Scharnier 36 ausgebildet ist, erstreckt. Das Ende des als Hebel wirkenden Betätigungsabschnitts 40 liegt an der Sensoreinrichtung 14 an und wird beim Einwirken einer Einklemmkraft F entgegengesetzt zu dieser Kraft F nach oben um das Scharnier 36 geschwenkt. Durch diese Schwenkbewegung kann die Sensoreinrichtung 14 verformt werden, um die Einklemmkraft zu erfassen und ein entsprechendes elektrisches Signal für eine Steuerungseinrichtung abzugeben.

Zur Verdeutlichung ist in Fig. 1 die Position eines durch eine Einklemmkraft F verschwenkten starren Trägerelements 22 gestrichelt gezeigt.

Durch die spezielle hebelartige Ausgestaltung und Wirkung des Betätigungsabschnitts 40 lässt sich eine größere Verformung der Sensoreinrichtung 14 erzielen im Vergleich zu einer direkten Einwirkung der Einklemmkraft F auf die Sensoreinrichtung 14. Durch die Freiheit beim Design dieses Hebels 40 lässt sich eine sehr hohe Flexibilität bei der Ausgestaltung des Einklemmschutz-Systems erzielen.

Die Fig. 1 lässt noch erkennen, dass das in X--Richtung gesehen rechte äußere Ende des weiteren starren Trägerelements 22 einen konkaven nach oben gewölbten Abschnitt 42 aufweist. Dieser gewölbte Abschnitt 42 sorgt für einen gewissen Abstand zu dem Fahrzeugteil 16, so dass die Schwenkbewegung in diesem Bereich ohne Kontakt mit dem Fahrzeugteil erfolgen kann.

Um in diesem Bereich sicher zu gewährleisten, dass die Lippe 26 bei der Schwenkbewegung am Fahrzeugteil 16 entlang gleiten und anliegen kann, ist an der Innenseite der Lippe ebenfalls eine Materialverdünnung 43 vorgesehen, so dass die Lippe 26 die gestrichelt dargestellte Position leichter einnehmen kann.

Einer der Vorteile dieses Ausführungsbeispiels eines Einklemmschutz-Systems 10 ist darin zu sehen, dass auch eine kleine Einklemmkraft F zu einer großen gut erfassbaren Verformung der Sensoreinrichtung 14 führt. Darüber hinaus ist die Sensoreinrichtung 14 von außen nicht sichtbar und gegenüber äußeren Einflüssen gut geschützt. Darüberhinaus ist das optische Erscheinungsbild von außen einheitlich, da der Anwender nur das weiche Trägerelement 24 sieht.

Ein etwas modifiziertes Einklemmschutz-System 10 ist in Fig. 2 dargestellt, wobei nachfolgend nur auf die Unterschiede gegenüber dem bereits beschriebenen Einklemmschutz-System 10 eingegangen werden soll.

Der Unterschied liegt in der Ausgestaltung der Sensoreinrichtung, die in diesem Ausführungsbeispiel als im Querschnitt runde Sensoreinrichtung 14' vorgesehen ist. Eine solche runde Sensoreinrichtung 14' ist beispielsweise in DE 10 2013 104 967 A1 beschrieben. Zur Aufnahme dieser runden Sensoreinrichtung 14' weist das starre Trägerelement 20 einen rinnenförmigen Bereich 44 auf, in den die Sensoreinrichtung 14' eingelegt und sicher gehalten ist.

Da die Funktionsweise dieses Einklemmschutz-Systems identisch ist zu jenem in Fig. 1 kann auf die Beschreibung der weiteren Bestandteile und deren Zusammenwirken an dieser Stelle verzichtet werden.

Eine weitere Ausführungsform eines Einklemmschutz-Systems ist in Fig. 3 gezeigt und mit dem Bezugszeichen 10' gekennzeichnet.

Dieses Einklemmschutz-System 10' weist ebenfalls ein erstes starres Trägerelement 20' und ein weiteres starres Trägerelement 22' auf. Beide Trägerelemente 20', 22' sind über ein weiches Trägerelement 24' miteinander verbunden. Auch hier ist eine Materialverdünnung zur Ausbildung eines Scharniers 36 im weichen Trägerelement 24' vorgesehen. Damit kann das weitere starre Trägerelement 22' relativ zu dem mit dem Fahrzeugteil 16 fest verbundenen ersten starren Trägerelement 20 verschwenkt werden.

Im Gegensatz zu den zuvor beschriebenen beiden Ausführungsformen des Einklemmschutz-Systems, bei dem die Sensoreinrichtung ebenfalls ortsfest am ersten starren Trägerelement 20 befestigt ist, ist im vorliegenden Ausführungsbeispiel die Sensoreinrichtung 14 am weiteren starren Trägerelement 22 an dessen Innenseite (Befestigungsseite) angebracht.

Um die Verformung der Sensoreinrichtung 14 zu erreichen, ist der hebelartige Betätigungsabschnitt 40 am ersten starren Trägerelement 20' vorgesehen, wie dies in Fig. 3 gut zu erkennen ist.

Bei Einwirken einer Kraft F auf das weitere starre Trägerelement 22' wird dieses verschwenkt und bewegt damit die Sensoreinrichtung 14 auf den Betätigungsabschnitt 40, so dass die erforderliche Verformung zur Erfassung der Einklemmkraft erreicht wird.

Der Hauptunterschied besteht somit bei dieser Ausführungsform darin, dass sich die Relativbewegungen zwischen Sensoreinrichtung und Betätigungsabschnitt gegenüber dem Fahrzeugteil 16 umgekehrt haben. Ansonsten wird auf die Ausführung zu dem ersten Ausführungsbeispiel gemäß Fig. 1 Bezug genommen.

Wie bereits erwähnt, wird ein solches Einklemmschutz-System im Bereich von Verschließelementen von Fahrzeugen eingesetzt, um Hindernisse im Bewegungsbereich des Verschließelements erkennen und entsprechend reagieren zu können.

In Fig. 4 ist beispielhaft eine solche Situation dargestellt. In diesem beispielhaften Fall ist das Verschließelement eine Heckklappe 50, die mittels eines Motors geöffnet und geschlossen werden kann. Das Einklemmschutz-System 10 kann nun entweder an der Karosserie im Heckklappenbereich vorgesehen sein oder alternativ an der Heckklappe 50. Befindet sich nun beispielsweise ein Hindernis 60 im Öffnungs- und Schließbereich der Heckklappe, drückt dieses Hindernis 60 beim Schließen der Heckklappe gegen das Einklemmschutz-System 10, so dass die dadurch entstehende Einklemmkraft zu einer Verformung der Sensoreinrichtung 14 führt und diese ein entsprechendes elektrisches Signal an eine Steuereinrichtung abgibt. Diese Steuereinrichtung sorgt dafür, dass der Motor die Heckklappe 50 wieder etwas öffnet.

Es ist aus dieser kurzen Erläuterung ersichtlich, dass es funktional keinen Unterschied macht, ob das Einklemmschutz-System 10 an der Karosserie selbst oder an der Heckklappe angebracht ist. In beiden Fällen kann das Hindernis 60 erkannt werden.

### Bezugszeichenliste:

- 10: Einklemmschutz-System
- 12: Trägereinrichtung
- 14: Sensoreinrichtung
- 16: Karosserieteil bzw. Fahrzeugteil
- 18: Befestigungsclip
- 20: starres erstes Trägerelement
- 22: starres weiteres (drittes) Trägerelement
- 24: weiches (zweites) Trägerelement
- 26: Lippe
- 28: Unterseite des weichen Trägerelements bzw. Befestigungsseite
- 30: Sichtseite
- 32: Bereich
- 34: Einschnitt
- 36: Scharnier
- 40: Betätigungsabschnitt
- 42: Wölbung
- 43: Materialverdünnung
- 50: Heckklappe

## Patentansprüche

1. Einklemmschutz-System zum Anbringen an einem Fahrzeugteil, mit
einer Trägereinrichtung (12), die ein erstes starres (20) und ein zweites weiches Trägerelement (24) aufweist, wobei -im eingebauten Zustand- die Trägereinrichtung (12) eine Befestigungsseite (28), die dem Fahrzeugteil zugewandt ist und eine gegenüberliegende Sichtseite (30) aufweist,
einer Sensoreinrichtung (14) zur Erfassung einer auf die Sichtseite (30) der Trägereinrichtung (12) aufgebrachten Einklemmkraft,
**dadurch gekennzeichnet, dass**
die Trägereinrichtung (12) ein drittes starres Trägerelement (22) aufweist, wobei das zweite weiche Trägerelement (24) die beiden starren Trägerelemente (20, 22) schwenkbar miteinander verbindet,
die Sensoreinrichtung (14) an der Befestigungsseite des ersten starren Trägerelements (20) der Trägereinrichtung (12) vorgesehen ist, und
das dritte starre Trägerelemente (20, 22) einen hebelartigen Betätigungsabschnitt (40) aufweist, wobei beim Aufbringen der Einklemmkraft (F) sich der hebelartige Betätigungsabschnitt (40) und die Sensoreinrichtung relativ zueinander bewegen und der Betätigungsabschnitt (40) mit der Sensoreinrichtung (14) zusammenwirkt, derart, dass die Sensoreinrichtung (14) durch den Betätigungsabschnitt (14) verformt wird.

2. Einklemmschutz-System nach Anspruch 1, **dadurch gekennzeichnet, dass** die Trägereinrichtung als Profilteil ausgebildet ist, dessen Querschnitt in Längsrichtung gleich ist.

3. Einklemmschutz-System nach Anspruch 1 oder 2, **dadurch gekennzeichnet, dass** das zweite weiche Trägerelement die Sichtseite der Trägereinrichtung zumindest teilweise, vorzugsweise vollständig überdeckt.

4. Einklemmschutz-System nach einem der vorhergehenden Ansprüche, **dadurch gekennzeichnet, dass** das zweite weiche Trägerelement einen Bereich reduzierter Materialdicke zwischen den beiden starren Trägerelementen aufweist, um ein Scharnier für eine Schwenkbewegung zu bilden.

5. Einklemmschutz-System nach Anspruch 4, **dadurch gekennzeichnet, dass** der Bereich reduzierter Materialdicke ein an der Befestigungsseite liegender V-förmiger Einschnitt ist.

6. Einklemmschutz-System nach einem der vorhergehenden Ansprüche, **dadurch gekennzeichnet, dass** das starre Trägerelement einen an der Befestigungsseite liegenden Verbindungsabschnitt aufweist, der mit einem oder mehreren Befestigungsclips zur Befestigung am Fahrzeugteil zusammenwirkt.

7. Einklemmschutz-System nach einem der Ansprüche 1 bis 6, **dadurch gekennzeichnet, dass** das dritte starre Trägerelement im Querschnitt gesehen einen konkaven nach oben gerichteten Abschnitt aufweist und sich daran ein konkaver nach unten gerichteten Abschnitt, der den Betätigungsabschnitt umfasst, aufweist.

8. Einklemmschutz-System nach einem der vorhergehenden Ansprüche, **dadurch gekennzeichnet, dass** die beiden starren Trägerelemente als Material PP umfassen.

9. Einklemmschutz-System nach einem der vorhergehenden Ansprüche, **dadurch gekennzeichnet, dass**
das zweite weiche Trägerelement als Material TPE umfasst; und/oder
die Sensoreinrichtung als längliche Sensorleiste ausgebildet ist, die sich entlang der Trägereinrichtung erstreckt.

10. Einklemmschutz-System nach einem der vorgehenden Ansprüche, **dadurch gekennzeichnet, dass** das Fahrzeugteil eine motorbetriebene Heckklappe ist.

## Claims

1. Anti-pinch protection system for attaching to a vehicle part, having
a carrier device (12) which has a first rigid carrier element (20) and a second soft carrier element (24), the carrier device (12) having, in the installed state, a fastening side (28) which faces the vehicle part and a visible side (30) which lies opposite it,
a sensor device (14) for detecting a pinching force which is applied to the visible side (30) of the carrier device (12),
**characterized in that**
the carrier device (12) has a third rigid carrier element (22), the second soft carrier element (24) connecting the two rigid carrier elements (20, 22) to one another pivotably, the sensor device (14) is provided on the fastening side of the first rigid carrier element (20) of the carrier device (12), and
the third rigid carrier element (20, 22) has a lever-like actuating section (40), the lever-like actuating section (40) and the sensor device moving relative to one another in the case of the application of the pinching force (F), and the actuating section (40) interacting with the sensor device (14) in such a way that the sensor device (14) is deformed by way of the actuating section (14).

2. Anti-pinch protection system according to Claim 1, **characterized in that** the carrier device is configured as a profile part, the cross section of which is the same in the longitudinal direction.

3. Anti-pinch protection system according to Claim 1 or 2, **characterized in that** the second soft carrier element covers the visible side of the carrier device at least partially, preferably completely.

4. Anti-pinch protection system according to one of the preceding claims,
**characterized in that** the second soft carrier element has a region of reduced material thickness between the two rigid carrier elements, in order to form a hinge for a pivoting movement.

5. Anti-pinch protection system according to Claim 4, **characterized in that** the region of reduced material thickness is a V-shaped indent which lies on the fastening side.

6. Anti-pinch protection system according to one of the preceding claims,
**characterized in that** the rigid carrier element has a connecting section which lies on the fastening side and interacts with one or more fastening clips for fastening to the vehicle part.

7. Anti-pinch protection system according to one of Claims 1 to 6, **characterized in that** the third rigid carrier element has a concave upwardly directed section, as viewed in cross section, and, in an adjoining manner, has a concave downwardly directed section which comprises the actuating section.

8. Anti-pinch protection system according to one of the preceding claims, **characterized in that** the two rigid carrier elements comprise PP as material.

9. Anti-pinch protection system according to one of the preceding claims,
**characterized in that**
the second soft carrier element comprises TPE as material; and/or
the sensor device is configured as an elongate sensor strip which extends along the carrier device.

10. Anti-pinch protection system according to one of the preceding claims,
**characterized in that** the vehicle part is a motor-operated tailgate.

## Revendications

1. Système anti-pincement, destiné à être fixé à une pièce de véhicule, comprenant un moyen de support (12) qui comporte un premier élément de support rigide (20) et un deuxième élément de support souple (24), le moyen de support (12) comportant, une fois installé, un côté de fixation (28) faisant face à la pièce de véhicule et un côté visible opposé (30),
un moyen de détection (14) destiné à détecter une force de pincement appliquée sur le côté visible (30) du moyen de support (12),
**caractérisé en ce que**
le moyen de support (12) comprend un troisième élément de support rigide (22), le deuxième élément de support souple (24) reliant de manière pivotante les deux éléments de support rigides (20, 22) entre eux,
le moyen de détection (14) est prévu sur le côté de fixation du premier élément de support rigide (20) du moyen de support (12), et
le troisième élément de support rigide (20, 22) comprend une partie d'actionnement (40) en forme de levier, la partie d'actionnement (40) en forme de levier et le moyen de détection se déplaçant l'un par rapport à l'autre lors de l'application de la force de pincement (F) et la partie d'actionnement (40) coopérant avec le moyen de détection (14) de manière à ce que le moyen de détection (14) soit déformé par la partie d'actionnement (14).

2. Système anti-pincement selon la revendication 1, **caractérisé en ce que** le moyen de support est conçu sous la forme d'une partie profilée dont la section transversale est la même dans la direction longitudinale.

3. Système anti-pincement selon la revendication 1 ou 2, **caractérisé en ce que** le deuxième moyen de support souple recouvre au moins partiellement, de préférence complètement, le côté visible du moyen de support.

4. Système anti-pincement selon l'une des revendications précédentes, **caractérisé en ce que** le deuxième élément de support souple comporte une région d'épaisseur réduite de matière entre les deux éléments de support rigides pour former une articulation permettant un mouvement de pivotement.

5. Système anti-pincement selon la revendication 4, **caractérisé en ce que** la région d'épaisseur de matière réduite est une incision en forme de V située du côté fixation.

6. Système anti-pincement selon l'une des revendications précédentes, **caractérisé en ce que** l'élément de support rigide comporte une partie de liaison qui est située du côté fixation et qui coopère avec au moins un clip de fixation permettant la fixation à la pièce de véhicule.

7. Système anti-pincement selon l'une des revendications 1 à 6, **caractérisé en ce que** le troisième élément de support rigide comporte, dans une vue en coupe transversale, une partie concave dirigée vers le haut à laquelle est raccordée une partie concave dirigée vers le bas qui comporte la partie d'actionnement.

8. Système anti-pincement selon l'une des revendications précédentes, **caractérisé en ce que** les deux éléments de support rigides comprennent comme matière du PP.

9. Système anti-pincement selon l'une des revendications précédentes, **caractérisé en ce que**
le deuxième élément de support souple comprend comme matière du TPE ; et/ou le moyen de détection est conçu sous la forme d'une bande de détection allongée qui s'étend le long du moyen de support.

10. Système anti-pincement selon l'une des revendications précédentes, **caractérisé en ce que** la pièce de véhicule est un hayon motorisé.
